# DEMANDE DE BREVET EUROPEEN

(11) **EP 0 556 528 A1**
(43) Date de publication de la demande: **25.08.1993**
(21) Numéro de dépôt: 92500015.0
(22) Date de dépôt: 14.02.1992
(51) Int. Cl.: D01H 1/08, D01H 15/013

(54) **Procédé continu de filage centrifuge et métier à filer pour la mise en oeuvre de ce procédé**

(71) Demandeur: Pujol-Isern, Carlos, E-08021 Barcelone (ES)
(72) Inventeur: Pujol-Isern, Carlos, E-08021 Barcelone (ES)
(74) Mandataire: Savoye, Jean-Paul

(57) **Abrégé**

Chaque train étireur (1) alimente alternativement deux pots de filage (A,B). Lors du changement de pot, le fil est coupé et son extrémité est crochée sur une bobine de stockage (16A,16B). Un chariot (23) déplaçable le long d'une coulisse (C) porte notamment un bras (25) d'aspiration du fil monté pivotant autour d'un axe (26) un dispositif de rattache (28) un système de bobinage à réserve de fil (31) et une bobine (32). Le chariot (23) se déplace en regard des bobines de stockage (16A,16B) de différents systèmes de filage centrifuge associés à plusieurs trains étireurs. Le système de bobinage à réserve de fil est destiné à assurer la continuité du bobinage du fil sur la bobine (32) pendant le déplacement du chariot et la rattache de deux extrémités de fil par le dispositif de rattache (28) de sorte que l'on produit un fil en continu sur la bobine (32), bobiné à une vitesse qui est un multiple de la vitesse de chaque train étireur.

## Description

La présente invention se rapporte à un procédé de filage centrifuge pour produire un fil en continu selon lequel on alimente alternativement deux pots de filage centrifuge à partir d'un train étireur, on coupe un faisceau de fibres entre le train étireur et un pot de filage, on le dirige vers l'autre pot et on répète ce cycle, on sort alternativement une longueur de fil de chacun des deux pots de filage centrifuge et on la stocke, on retire successivement chaque longueur de fil stockée, on rattache son bout libre avant au bout libre arrière de la longueur de fil précédente dont on a stocké une partie sur un système de bobinage intermédiaire à réserve de fil et on bobine le fil qui sort de ce système en continu et à vitesse constante. Elle se rapporte également à un métier à filer pour la mise en oeuvre de ce procédé.

On sait que la filature centrifuge est susceptible de produire un fil de la qualité de celle du système à anneau curseur voire de qualité supérieure et à des vitesses qui peuvent être sensiblement plus rapides compte tenu de la suppression des problèmes de frottement liés au curseur.

Un des principaux inconvénients de la filature centrifuge est d'être par principe discontinue et de ne pouvoir produire que des longueurs de fil très inférieures à ce qui est nécessaire pour former une bobine conventionnelle.

On a proposé dans le ES-502 762 un système de filage centrifuge comprenant deux pots de filage par train étireur et un organe de stockage dans lequel on stocke le fil produit dans un pot pendant que l'on remplit l'autre pot. Les longueurs de fil stockées sont ensuite bobinées sur une bobine et rattachées les unes aux autres pour former un fil continu. Un système de bobinage intermédiaire à réserve de fil permet de bobiner en continu et d'effectuer la rattache des longueurs de fil les unes aux autres.

L'inconvénient d'un tel système vient du fait que la vitesse de bobinage est limitée à celle du train étireur. Même si le filage centrifuge permet d'augmenter la vitesse de filage par rapport au filage à anneau-curseur c'est une vitesse encore faible pour le bobinage.

Le but de la présente invention est de permettre de remédier au moins partiellement à l'inconvénient susmentionné.

A cet effet cette invention a tout d'abord pour objet un procédé selon la revendication 1 et également un dispositif pour sa mise en oeuvre selon la revendication 4.

Le dessin annexé illustre, schématiquement et à titre d'exemple, une forme d'exécution d'un métier à filer pour la mise en oeuvre du procédé objet de la présente invention.

La figure 1 est une vue en élévation latérale du métier à filer.

La figure 2 est une vue en élévation de face de la figure 1 seule une unité de filature étant complètement illustrée.

La figure 3 est une vue en élévation de derrière de la figure 2.

La figure 4 est un schéma des séquences d'opérations effectuées au cours du procédé.

La figure 4b est un schéma des diverses fonctions.

Le métier à filer illustré par les figures 1 à 3 ne représente que la sortie d'un train étireur 1 par souci de simplification les autres trains étireurs 2,3,4 apparaissent sur le diagramme des figures 4a et 4b, qui illustrent l'ensemble d'un système de filage selon l'invention, comprenant au moins deux unités de filature.

Chaque train étireur est associé sélectivement à deux pots de filage centrifuge A et B par deux conduits dont chacun est en deux parties 5a,5b et 6a,6b respectivement. Les deux parties de conduits 5a,6a convergent vers un conduit commun 7 (figure 3) qui débouche à la sortie du train étireur 1. Des buses 8 reliées à une source d'air sous pression (non représentée) débouchent dans ce conduit 7 et sont orientées pour induire un mouvement d'avance hélicoïdal au ruban de fibres sortant du train étireur en lui communiquant ainsi une prétorsion. Un piston 9 est monté dans un logement 10 dont les deux extrémités sont reliées sélectivement à une source d'air sous pression pour pousser alternativement le piston 9 d'une extrémité à l'autre du logement 10 mettant ainsi alternativement le conduit 7 en communication avec les conduits 5a,6a et coupant le fil par la même occasion. Les détails de ce système sont décrits dans la demande de brevet EP 91500048.3. Une interruption est ménagée entre les conduits 5a,5b et 6a,6b (figure 1). Un injecteur 11, respectivement 12 est ménagé à l'entrée de chaque partie de conduit 5b,6b pour aspirer l'extrémité libérée du fil à chaque changement de pot de filage. La sortie de chaque conduit 5b,6b est solidaire d'un tube télescopique 13, respectivement 14, fixé à un coulisseau 15 entraîné selon un mouvement alternatif vertical permettant de distribuer le fil contre la paroi latérale des pots A respectivement B.

A la hauteur de l'espace séparant les parties de conduits 5a,5b et 6a,6b se trouvent, d'un côté de la trajectoire du fil entre les conduits 5a,5b et 6a,6b une bobine de stockage 16A respectivement 16B et, de l'autre côté de cette trajectoire un poussoir 17A respectivement 17B seul le premier d'entre eux étant visible, constitué par un galet monté rotativement à l'extrémité de la tige d'un piston monté dans un cylindre 18A respectivement 18B relié à une source de fluide sous pression (non représentée) et rappelé par un ressort 19A respectivement 19B seul le premier d'entre eux étant visible. Chaque bobine de stockage 16A,16B est pivotée sur un bras coudé 20A respectivement 20B articulé sur un support 21A respectivement 21B et repose par son propre poids sur un arbre d'entraînement 22. La surface de ces bobines de stockage est rendue rugueuse ou revêtue d'une matière apte à accrocher le fil. La surface de ces bobines pourrait encore être perforée, l'intérieur de ces bobines étant alors relié à une source d'aspiration, pour retenir le fil lorsque l'un des poussoirs 17A,17B applique l'extrémité coupée du fil contre sa surface.

Un chariot 23 est monté coulissant sur une coulisse C solidaire du bâti du métier à filer et s'étendant parallèlement aux différentes unités de filature associées à chaque train étireur, de sorte que ce chariot 23 peut venir en face de chaque bobine de stockage 16A,16B de plusieurs unités de filature.

Ce chariot 23 comporte un piston 24 (figure 1) situé en face des bras coudés 20A,20B et est destiné à faire pivoter ces bras coudés autour des axes d'articulation des supports 21A, respectivement 21B pour séparer les bobines de stockage 16A,16B de l'arbre d'entraînement 22. Un bras d'aspiration 25 est articulé sur ce chariot autour d'un axe 26, un moteur d'entraînement 27 étant destiné à le déplacer entre les deux positions extrêmes illustrées par la figure 1, pour extraire l'extrémité du fil de la bobine de stockage 16A,16B et l'amener dans un dispositif connu de rattache par torsion des fibres 28 non représenté en détail ici, ce dispositif proprement dit ne faisant pas partie de la présente invention. Le bras d'aspiration 25 porte un dispositif d'entraînement 29 des bobines de stockage 16A,16B comprenant un galet 30 destiné à appuyer contre une bobine de stockage lorsque le bras d'aspiration 25 est dans la position illustrée en trait mixte à la figure 1. Ce galet 30 est destiné à faire tourner la bobine de stockage d'environ 1 tour afin d'amener l'extrémité du fil enroulé sur cette bobine en face de la bouche d'aspiration du bras d'aspiration 25.

Le chariot 23 porte encore un dispositif de bobinage intermédiaire à réserve de fil 31 dont la sortie alimente une bobine 32 en prise avec un arbre d'entraînement 33.

Les différents dispositifs montés sur le chariot sont connus, de sorte qu'ils ne sont pas décrits en détail ici, l'homme de métier étant familier avec chacun d'entre eux.

On va expliquer maintenant à l'aide des schémas des séquences d'opérations et de fonctions des figures 4a et 4b comment, à titre d'exemple, on peut procéder pour obtenir un fil continu, bobiné à vitesse constante sur la bobine 32, à partir du fil produit par les systèmes de filage centrifuge alimentés, dans cet exemple par quatre trains étireurs.

Sur ce diagramme, on a porté en abscisse la durée d'un cycle de filage complet correspondant à la durée de remplissage de deux pots A et B des quatre systèmes de filage et en ordonnée de haut en bas les fonctions de remplissage C et de vidage D des pots A et B sur les bobines de stockage 16A,16B des quatre systèmes de filage 1,2,3,4. Ensuite, ce diagramme montre la fonction du dispositif de rattache 28 par torsion de fibres du fil, puis le prélèvement du fil des bobines de stockage 16A,16B des quatre systèmes de filage 1,2,3,4. Le diagramme de la figure 4b montre le soulèvement des bobines de stockage A et B c'est-à-dire la fonction du piston 24. Le soulèvement des bobines 16A,16B des différents systèmes de filage 1,2,3,4 a été représenté par quatre types de hachures qui vont être utilisées pour toutes les fonctions qui vont suivre alors que jusqu'ici on a utilisé deux types de hachures pour distinguer les fonctions de charge C et de décharge D du fil des pots A et B.

En ce qui concerne la fonction de débrayage des bobines de stockage par le piston 24, on remarque qu'un intervalle de temps existe entre les débrayages successifs de deux bobines. Cet intervalle est destiné à permettre le déplacement du chariot 23 d'une bobine de stockage 16 à une autre fonction qui n'a pas été représentée autrement sur ce diagramme.

La fonction suivante est relative aux différentes buses 8 destinées à induire la prétorsion sur le fil sortant des trains étireurs 1,2,3 et 4. La fonction des buses 8 des différents systèmes de filage alimentés par les trains étireurs 1,2,3,4 est identifiée par des hachures différentes. Ensuite on a représenté par des flèches le passage du piston 9 de l'ouverture du conduit 5a alimentant le pot de filage A à l'ouverture du conduit 6a alimentant le pot B et vice versa avec des flèches dirigées en sens inverses. Chaque flèche est numérotée de 1 à 4 pour permettre d'identifier quelle est le système de filage concerné. Les deux fonctions suivantes sont celles des pousse-fils 17A et 17B qui sont synchronisées avec la coupe du fil par le passage du piston 9 d'une position à une autre, les différents systèmes de filage étant identifiés par des hachures différentes. Enfin, les deux dernières fonctions illustrées sont celles relatives aux injecteurs 11 et 12 synchronisées avec la coupe du fil et destinés à réintroduire les extrémités libérées dans les parties de conduits 5b et 6b.

Pour obtenir une production continue du fil avec les quatre systèmes de filage du diagramme de la figure 4, la vitesse de bobinage sur la bobine 32 doit correspondre à quatre fois celle de chaque train étireur 1,2,3,4. Pour assurer la continuité, il faut que l'alternance entre les pots de filage A et B des différents systèmes de filage 1,2,3,4 soit déphasée de la longueur du cycle de filage divisée par 2 fois le nombre de systèmes de filage ou, ce qui revient au même, par le nombre de pots de filage utilisés pour produire le fil.

Bien entendu, le nombre d'unités de filage utilisés pour produire un fil continu peut être inférieur ou supérieur à celui de quatre donné à titre d'exemple.

Dans cet exemple, on a montré que le chariot 23 prélève successivement le fil des bobines 16A des systèmes de filage 1,2,3,4 puis il revient à la bobine 16B du système de filage 1 et prélève ensuite le fil des bobines 16B des systèmes de filage 2,3,4. L'inconvénient de cette chronologie vient du fait que l'on doit revenir du dernier système de filage au premier ce qui constitue une longue course pour le chariot 23. Pour réduire la longueur de la course la plus longue du chariot 23 on peut envisager de modifier la séquence en modifiant la chronologie du déphasage entre les systèmes de filage. C'est ainsi que l'on pourrait avantageusement, dans le cas de l'exemple de la figure 4, établir un déphasage de 1/8 de cycle (correspondant à la longueur du cycle divisée par 2 n, n étant le nombre de systèmes de filage) entre le passage des pots de filage A aux pots de filage B entre les systèmes de filage 1,3,4 et 2, puis en utilisant la même chronologie de déphasage pour le passage des pots de filage B aux pots de filage A. Par conséquent, le chariot 23 peut dans ce cas, prélever successivement le fil des bobines 16A des systèmes de filage 1,3,4 et 2 puis le fil des bobines 16B des systèmes de filage 1,3,4 et 2. Il résulte de cette chronologie que la plus longue course du chariot 23 est réduite par rapport à l'exemple de la figure 4. Il est vrai qu'avec quatre systèmes de filage, cette réduction est faible, par contre si on augmente le nombre de systèmes pour produire le fil continu de la bobine 32, il devient important d'utiliser cette possibilité pour éviter que le chariot doive revenir du dernier système de filage au premier durant la même course.

Comme on le constate sur le diagramme de la figure 4, le dispositif de bobinage à réserve de fil 31 n'est pas alimenté pendant le déplacement du chariot et pendant la rattache de deux longueurs de fil, de sorte que la réserve de fil accumulée sur le dispositif 31 doit être suffisante pour alimenter la bobine 32 pendant cette période.

## Revendications

1. Procédé de filage centrifuge pour produire un fil en continu selon lequel on alimente alternativement deux pots de filage centrifuge à partir d'un train étireur, on coupe un faisceau de fibres entre le train étireur et un pot de filage, on le dirige vers l'autre pot et on répète ce cycle, on sort alternativement une longueur de fil de chacun des deux pots de filage centrifuge et on la stocke, on retire successivement chaque longueur de fil stockée, on rattache son bout libre avant au bout libre arrière de la longueur de fil précédente dont on a stocké une partie sur un système de bobinage intermédiaire à réserve de fil et on bobine le fil qui sort de ce système en continu et à vitesse constante, caractérisé par le fait que l'on dispose côte à côte n trains étireurs (n ≧ 2) entraînés à même vitesse et alimentant chacun une paire de pots de filage, on fixe la vitesse de bobinage du fil continu à n fois celle d'un train étireur et on crée un déphasage entre le moment où on alterne l'alimentation des différentes paires de pots de filage, d'une valeur correspondant à la durée dudit cycle d'alimentation de l'une desdites paires de pots divisée par 2 n, la vitesse de retrait de la longueur de fil stockée n'étant pas inférieure à la vitesse d'alimentation des pots de filage.

2. Procédé selon la revendication 1, caractérisé par le fait que l'on prélève successivement les longueurs de fil stockées produites par l'un des deux pots alimenté par chacun des n trains étireurs et on prélève ensuite successivement les longueurs de fil stockées produitent par l'autre des deux pots alimenté par chacun des n trains étireurs.

3. Procédé selon la revendication 1, caractérisé par le fait que l'on crée ledit déphasage en suivant un ordre entre lesdites paires de pots de filage différent de l'ordre dans lequel ils se succèdent sur le métier à filer.

4. Métier à filer pour la mise en oeuvre du procédé selon la revendication 1, dans lequel chaque train étireur est relié sélectivement aux deux pots de filage centrifuge par deux conduits, des moyens servant à couper et à diriger alternativement le fil dans chacun des conduits, caractérisé par le fait que chacun de ces conduits est interrompu vis-à-vis d'un rouleau muni de moyens d'accrochage du fil destiné au stockage de ladite longueur de fil, un poussoir étant situé en face de ce rouleau mais de l'autre côté de la trajectoire du fil, des moyens d'entraînement de ce poussoir étant synchronisés avec des moyens de coupe du fil pour appliquer l'extrémité coupée du fil contre le rouleau, des moyens pour retirer la longueur de fil stockée, des moyens de rattache, le système de bobinage intermédiaire et une bobine de fil destinée à recevoir le fil continu sont solidaires d'un support commun en prise avec des moyens de guidage, des moyens d'entraînement et de commande étant agencés pour déplacer ce support et l'amener successivement vis-à-vis de chacune des bobines de stockage associées auxdits trains étireurs.

5. Métier à filer selon la revendication 4, caractérisé par le fait qu'un injecteur est disposé au début de la seconde partie de chacun desdits conduits.
